# FASCICULE DE BREVET EUROPEEN

(11) **EP 2 867 901 B1**
(45) Date de publication et mention de la délivrance du brevet: **24.08.2016**
(21) Numéro de dépôt: 13731810.1
(22) Date de dépôt: 27.06.2013
(51) Int. Cl.: G21F 7/015

(54) **EMBALLAGE DE TRANSPORT ET/OU D'ENTREPOSAGE DE MATIERE RADIOACTIVE**
BEHÄLTER FÜR DEN TRANSPORT UND/ODER DIE LAGERUNG VON RADIOAKTIVEM MATERIAL
PACKAGING FOR TRANSPORTING AND/OR STORING RADIOACTIVE MATERIAL

(30) Priorité: 28.06.2012 FR 1256189
(43) Date de publication de la demande: 06.05.2015
(73) Titulaire: TN International, 78182 Montigny Le Bretonneux (FR)
(72) Inventeur: LELEU, Gilda, F-75005 Paris (FR); MASSIF, Kévin, F-31770 Colomiers (FR)
(74) Mandataire: Brevalex
(86) Numéro de dépôt international: PCT/EP2013/063492
(87) Numéro de publication internationale: WO 2014/001443

(56) Documents cités:
- GB-A- 1 135 496
- US-A- 3 754 141
- US-A- 4 935 943

## Description

### DOMAINE TECHNIQUE

La présente invention est relative à un emballage de transport et/ou d'entreposage de matière radioactive telle une source radioactive émettant des rayonnements ionisants très énergétiques. Il faut que ces rayonnements ionisants, tels que des rayonnements gamma, soient atténués lorsque la matière radioactive est logée dans l'emballage de transport et/ou d'entreposage de manière à réduire l'exposition des personnes aux rayonnements ionisants.

Plus particulièrement mais non exclusivement, l'invention concerne le transport et/ou l'entreposage de sources radioactives, telles que le radium, dont l'application est préférentiellement une application dans le domaine médical, dans un but thérapeutique.

### ÉTAT DE LA TECHNIQUE ANTÉRIEURE

Dans ce type d'emballage pour source radioactive émettant un rayonnement gamma très énergétique, on cherche à allier des critères de masse et de débit d'équivalent de dose absorbée (DED) pour que l'emballage puisse être exploité durablement par un même opérateur. Le critère de masse est que l'emballage puisse être manipulé par un individu seul, sa masse devant être sensiblement inférieure ou égale à 30 kg.

On rappelle que la limite réglementaire en matière de transport de matière radioactive pour le DED en tout point de la surface externe de l'emballage est fixée à 2 mSv/h.

Un autre critère réglementaire auquel l'emballage doit satisfaire est le DED à une distance de 1 mètre de la surface externe de l'emballage, ce DED doit être inférieur à 0,1 mSv/h. Toutefois ce dernier critère est sensiblement plus facile à vérifier pour les sources radioactives ponctuelles ou quasi ponctuelles. Le critère de DED maximum en surface est ainsi prépondérant.

En plus des critères de masse et de DED, l'emballage chargé avec la source radioactive doit satisfaire à des épreuves mécaniques réglementaires dont une épreuve de chute libre d'une hauteur de 1,2 mètre. A l'issue de cette épreuve, le DED ne doit pas subir d'augmentation de plus de 20%. L'emballage doit être suffisamment résistant pour ne pas subir de déformation importante de sa paroi.

Actuellement, les emballages pour sources radioactives destinées à des applications médicales, comportent essentiellement une structure de protection radiologique conçue pour atténuer le DED en exploitant l'effet de blindage du rayonnement ionisant émis par la source radioactive.

Cet effet de blindage est alors obtenu en utilisant des matériaux à forte densité comme le plomb, le tungstène. Cette structure de protection radiologique délimite une cavité destinée à loger la source radioactive.

Dans la demande de brevet FR 2 029 069, l'emballage est un porte-source à fixer dans un appareil de téléthérapie. La structure de protection radiologique comporte une partie de blindage en matériau de protection radiologique, de densité supérieure à 10, contribuant à délimiter la cavité et destiné à loger la source radioactive, enfermé dans deux boîtes concentriques en acier inoxydable formant un ensemble à double paroi.

D'autres emballages pour matière radioactive sont connus par exemple des documents suivants : US 7 276 715, US 2 912 591, US 5 442 186.

L'inconvénient des ces emballages est que, pour répondre au critère de DED, ils sont deux à trois fois plus lourds que ce qui est préconisé pour pouvoir être manipulés et transportés par une seule personne. L'atténuation par l'épaisseur x du matériau de protection radiologique constituant la partie de blindage suit la relation suivante :
D=D₀.e^{-µx} avec D₀, le DED d'un côté du matériau de protection radiologique, du côté où est logée la source radioactive, D, le DED de l'autre côté du matériau de protection radiologique, ce qui correspond à la surface externe de l'emballage, µ, le coefficient d'atténuation dont la valeur dépend de la nature du matériau de protection radiologique et de l'énergie du rayonnement de la source radioactive. On pourra noter que lorsque le rayonnement est du type gamma, le coefficient d'atténuation du matériau de protection radiologique est alors d'autant plus élevé que sa densité est importante.

Un autre inconvénient, des emballages décrits dans les documents les plus anciens est qu'ils ne sont plus conformes aux récentes exigences d'exploitation qui visent à réduire le plus possible le DED à l'extérieur de l'emballage.

Une transposition de leur concept pour les rendre conformes à ces exigences d'exploitation, plus contraignantes que les exigences réglementaires, engendrerait un épaississement de la structure de protection radiologique et donc une augmentation inacceptable de la masse.

Un troisième inconvénient de ces emballages est lié aux contraintes d'hygiène inhérentes au secteur médical.

Le choix de certains matériaux de surface n'est pas possible du fait de leur oxydation, par des acides ou d'autres produits utilisés pour effectuer des opérations de nettoyage, décontamination ou désinfection. Il s'agit par exemple de l'acier inoxydable.

### EXPOSÉ DE L'INVENTION

La présente invention a justement comme but de proposer un emballage de transport et/ou d'entreposage de matière radioactive qui ne présente pas les inconvénients mentionnés ci dessus.

Plus précisément, l'emballage selon l'invention satisfait aux critères de masse et de DED et aux épreuves de chute libre.

Un autre but de l'invention est de fournir un emballage de transport et/ou d'entreposage de matière radioactive qui satisfait à un critère de DED mesuré au contact de la surface externe de l'emballage, plus ambitieux que celui imposé par la règlementation.

Un autre but de l'invention est de proposer un emballage qui puisse être nettoyé et désinfecté pour répondre aux contraintes d'hygiène actuelles imposées en médecine.

Pour atteindre ces buts, au lieu d'augmenter l'épaisseur de la partie de blindage en matériau de protection radiologique, ce qui implique une augmentation substantielle de la masse de l'emballage, l'idée est, en complément de l'utilisation de la partie de blindage, d'exploiter l'effet distance ou d'éloignement avec une partie de l'emballage ayant une densité moyenne bien plus faible que celle du matériau de protection radiologique. Ainsi contrairement à l'art antérieur, on cherche à réduire l'épaisseur de la partie de blindage.

L'atténuation du DED par cet effet distance se traduit pour une source radioactive ponctuelle ou quasi ponctuelle de la manière suivante : le débit de dose en un point est inversement proportionnel au carré de la distance séparant ce point de la source radioactive ponctuelle ou quasi ponctuelle.

Plus précisément, la présente invention concerne un emballage de transport et/ou d'entreposage de matière radioactive comprenant une structure de protection radiologique comportant une partie de blindage vis-à-vis d'un rayonnement ionisant émis par la matière radioactive, ayant une surface interne qui délimite une cavité destinée à loger la matière radioactive. Selon l'invention, la structure de protection radiologique comporte, en outre, une partie à effet d'éloignement de la matière radioactive vis-à-vis de l'extérieur de l'emballage, la partie à effet d'éloignement entourant directement la partie de blindage et ayant une surface externe qui est la surface externe de l'emballage, la structure de protection radiologique possédant une épaisseur e appartenant à un segment de droite reliant un point (B) de la surface externe de l'emballage au centre de gravité (G) de la cavité, cette épaisseur e vérifiant pour tout point (B): $e = e 1 + e 2$ et $0 , 05 < e 1 / e < 0 , 25$ avec e1 épaisseur de la partie de blindage, e2 épaisseur de la partie à effet d'éloignement, les épaisseurs e1 et e2 appartenant au segment de droite. La densité moyenne de la partie de blindage est supérieure à 8 et la densité moyenne de la partie à effet d'éloignement est inférieure à 0,5.

En outre, la cavité possède, de préférence, une plus grande dimension qui est inférieure à l'épaisseur e de la structure de protection radiologique.

De préférence, la densité moyenne de la partie à effet d'éloignement est inférieure à 0,3. Il est à noter que l'atténuation du DED, obtenue grâce à l'effet de blindage de la partie à effet d'éloignement est alors négligeable.

La partie de blindage est réalisée, de préférence, à base de plomb, de tungstène, d'uranium appauvri ou de leurs alliages et sa densité moyenne est supérieure à 10.

La partie de blindage comporte deux demi-coquilles destinées à être accolées.

De préférence, la partie de blindage comporte une portion centrale et deux portions extrêmes de part et d'autre de la portion centrale, la portion centrale étant épaissie par rapport aux portions extrêmes.

Dans un premier mode de réalisation, la partie à effet d'éloignement a un volume entièrement comblé par des éléments de remplissage contigus dont la densité est inférieure à 0,5. Dans ce premier mode de réalisation, la partie à effet d'éloignement ne comporte donc aucun espace vide entre les éléments de remplissage contigus.

Dans une première alternative, un ou plusieurs de ces éléments de remplissage sont réalisés dans un matériau dont la densité est inférieure à 0,5 comme le bois, la mousse de polyuréthane, la mousse phénolique.

Dans une seconde alternative, un ou plusieurs de ces éléments de remplissage ont une structure alvéolaire de type nid d'abeille, de type carton ondulé. Dans ce dernier cas, les éléments de remplissage ont toujours une densité inférieure à 0,5, mais le matériau dont ils sont faits peut avoir une densité supérieure à 0,5, comme l'aluminium ou le carton.

Les éléments de remplissage de la première alternative peuvent être qualifiés de plus massifs que ceux de la seconde alternative.

Les éléments de remplissage de ces deux alternatives peuvent prendre la forme d'un élément creux destiné à loger la partie de blindage et d'un bouchon de calage destiné à obturer une partie de l'élément creux.

L'élément creux peut être doublé extérieurement d'une gaine externe en forme de pot, et le bouchon de calage peut être doublé d'un couvercle qui se verrouille sur la gaine externe, cette gaine externe et ce couvercle faisant partie des éléments massifs de la partie à effet d'éloignement.

Dans un autre mode de réalisation, la partie à effet d'éloignement comprend des éléments structurels et de l'air. Celui-ci présente plus d'environ 70% du volume global de la partie à effet d'éloignement. Les éléments structurels peuvent être réalisés à base de polyéthylène et plus particulièrement de polyéthylène haute densité. Ces matériaux présentent l'avantage d'être facilement nettoyés et désinfectés pour répondre notamment aux contraintes d'hygiène actuelle imposées en médecine.

Les éléments structurels peuvent comporter une paire d'éléments de calage de la partie de blindage avec un élément de calage intérieur et un élément de calage extérieur, montés l'un dans l'autre et séparés par l'air.

Lorsque la partie de blindage comporte une portion centrale épaissie, l'élément de calage extérieur peut comporter une paroi latérale et une butée qui fait saillie intérieurement depuis la paroi latérale pour caler la portion centrale de la partie de blindage tout en aménageant une épaisseur d'air entre la paroi latérale de l'élément de calage extérieur et la partie de blindage.

Dans cette configuration, l'élément de calage intérieur vient en appui sur la partie de blindage lorsque cette dernière est en butée contre la butée de l'élément de calage extérieur.

De préférence, pour améliorer l'effet d'éloignement sans trop augmenter la masse de l'emballage, les éléments structurels peuvent inclure un élément de calage supplémentaire monté autour de la paire d'éléments de calage avec une paroi latérale et une butée qui fait saillie intérieurement de la paroi latérale pour caler l'élément de calage extérieur de la paire d'éléments de calage.

L'élément de calage supplémentaire peut comporter, en outre, une bague de guidage qui fait saillie intérieurement de sa paroi latérale pour maintenir sensiblement centrée la paire d'éléments de calage dans l'élément de calage supplémentaire.

On prévoit de plus, que les éléments structurels incluent en outre un bouchon de calage pour caler les éléments de calage de la paire l'un par rapport à l'autre au niveau de l'une de leurs extrémités.

Le bouchon de calage peut s'étendre jusqu'à l'élément de calage supplémentaire pour le caler par rapport à la paire d'éléments de calage.

On peut prévoir dans un but de protection, par exemple, que les éléments structurels comprennent également deux éléments additionnels matérialisés par une gaine externe en forme de pot et par un couvercle qui se verrouille sur le pot pour loger tous les autres éléments structurels.

### BRÈVE DESCRIPTION DES DESSINS

La présente invention sera mieux comprise à la lecture de la description d'exemples de réalisation donnés, à titre purement indicatif et nullement limitatif, en faisant référence aux dessins annexés sur lesquels :
les figures 1A, 1B montrent respectivement en coupe longitudinale et en vue trois dimensions écorchée un premier mode réalisation d'un emballage conforme à l'invention ;
les figures 2A1, 2A2, 2B1, 2B2, 2C1, 2C2, 2D1, 2D2 montrent en coupe longitudinale et en coupe transversale une pluralité d'emballages de l'art antérieur et selon l'invention ;
la figure 3 est un graphique permettant de choisir l'épaisseur de la partie de blindage et de l'emballage pour répondre aux critères de masse et de débit de dose ;
la figure 4 montre en coupe longitudinale un autre mode de réalisation de l'emballage selon l'invention.

### EXPOSÉ DÉTAILLÉ DE MODES DE RÉALISATION PARTICULIERS

Comme on vient de le voir, l'objectif de l'invention est d'optimiser la masse de l'emballage tout en satisfaisant au critère de débit de dose en tout point de sa surface externe et aux épreuves mécaniques prévus par la règlementation actuelle en matière de transport de matière radioactive.

L'idée qui sous-tend l'invention est de placer la matière radioactive dans une cavité délimitée par une structure de protection radiologique qui comporte une partie de blindage, cette partie de blindage étant entourée directement par une partie externe conçue pour atténuer le rayonnement ionisant généré par la matière radioactive grâce à un effet d'éloignement de la matière radioactive vis-à-vis de la surface externe de l'emballage. Cette partie externe doit être la plus légère possible pour ne pas augmenter de manière significative la masse de l'emballage, tout en étant suffisamment résistante pour ne pas subir de déformation importante à l'issue des épreuves de chute libre réglementaires.

Les figures 1A, 1B montrent un premier exemple de réalisation d'un emballage de transport et/ou d'entreposage de matière radioactive selon l'invention.

On aperçoit dans la partie centrale de ces figures 1A, 1B, une source radioactive 1 logée dans une cavité 2 de l'emballage 3 objet de l'invention. La source radioactive 1 a une forme allongée et peut être formée d'un tube chargé en matière radioactive telle que du radium 224. D'autres types de sources radioactives 1 pourraient être employés. On considère que la source radioactive 1 est ponctuelle ou quasi ponctuelle et que la cavité 2 ne peut loger qu'une source radioactive ponctuelle ou quasi ponctuelle. On entend par source quasi-ponctuelle, la configuration pour laquelle le rapport entre la plus grande dimension de la source et l'épaisseur de la structure de protection radiologique est strictement inférieur à 1.

L'emballage 3, objet de l'invention, comporte une structure de protection radiologique 4 qui contribue à définir la cavité 2 et qui permet de protéger l'environnement extérieur de l'emballage 3 vis-à-vis du rayonnement ionisant produit par la source radioactive 1. Dans l'exemple décrit avec une source radioactive en radium, le rayonnement ionisant est un rayonnement gamma.

Une autre fonction de la structure de protection radiologique est d'assurer un calage et une protection mécanique de la source radioactive 1. Un tel emballage 3 chargé de la source radioactive 1 ne doit pas subir de déformation mécanique trop importante en cas de chute qui pourrait conduire à une augmentation du DED maximum de plus de 20%.

La structure de protection radiologique 4 comporte une partie de blindage 5 vis-à-vis du rayonnement ionisant généré par la source radioactive 1. La partie de blindage 5 possède une surface intérieure qui délimite la cavité 2. La cavité 2 a une forme et des dimensions qui sont légèrement supérieures à celles de la source radioactive 1 de manière à ce que la source radioactive 1 une fois installée dans la cavité soit immobilisée. Cette cavité 2 peut être assimilée à une empreinte de la source radioactive 1.

La partie de blindage 5 peut se décomposer en deux demi-coquilles 5.1, 5.2 sensiblement identiques, qui lorsqu'elles sont accolées comme sur les figures 1A, 1B, délimitent la cavité 2 destinée à loger la source radioactive 1.

Dans l'exemple décrit, la source radioactive 1 est représentée comme un volume globalement de révolution construit autour d'un axe 6, dit axe longitudinal. La partie de blindage 5 a également une forme globale de révolution d'axe longitudinal 6 lorsque la source radioactive 1 est logée dans la cavité 2. La cavité 2 possède également cette forme globale de révolution d'axe longitudinal 6. Elle se termine par des extrémités sensiblement demies sphériques.

On a représenté par la lettre G son centre de gravité. La position du centre de gravité G dépend uniquement de la géométrie de la cavité 2.

D'autres formes sont bien sûr possibles, par exemple, prismatiques pour la source radioactive 1.

La partie de blindage 5 est réalisée à base de matériau dont la densité est supérieure à 8.

Il peut s'agir de plomb (densité 11,3), de tungstène (densité 19,3), encore de l'uranium appauvri (densité 19,05) ou d'un de leurs alliages. De préférence alors, la densité moyenne est supérieure à 10. On peut envisager que la partie de blindage 5 soit formée de plusieurs de ces matériaux et soit par exemple multicouche. La densité dont on parle est une densité moyenne. Dans ce contexte, on entend par densité moyenne de la partie de blindage le rapport de la masse de la partie de blindage sur son volume.

La partie de blindage 5 comporte, de préférence, longitudinalement une succession de trois portions, deux portions extrêmes 5.10 encadrant une portion centrale 5.11. Dans cette succession, la portion centrale 5.11 a une épaisseur transversale supérieure à celle des portions extrêmes 5.10. Dans ce contexte, l'épaisseur est l'écart qui existe entre la surface intérieure et la surface externe de chacune des portions. Ces surfaces sont sensiblement parallèles au niveau où l'écart est mesuré.

L'épaississement de la portion centrale 5.11 a plusieurs avantages, il renforce l'atténuation des rayonnements ionisants produits par la matière radioactive en regard de la source radioactive 1, il facilite la manipulation de la partie de blindage 5 et il facilite son calage.

La structure de protection radiologique 4 comporte de plus une partie 7 conçue pour un effet d'éloignement de la source radioactive 1 vis-à-vis de l'extérieur de l'emballage 3. Cette partie est appelée, par la suite, partie à effet d'éloignement 7. Elle entoure directement la partie de blindage 5. Cela signifie qu'elle est directement adjacente à la partie de blindage 5. Cette partie à effet d'éloignement 7, au contraire de la partie de blindage 5, est réalisée à partir d'éléments dont la densité moyenne est inférieure à 0,5.

Cette partie à effet d'éloignement 7 peut n'être formée, dans un premier mode de réalisation, que d'éléments de remplissage contigus comme sur les figures 1A, 1B.

Dans un second mode de réalisation, elle peut être formée d'éléments structurels alternant avec de l'air de manière à réduire la masse globale sans affaiblir la résistance mécanique de l'emballage 3, comme sur la figure 4.

Dans une première alternative du premier mode de réalisation, un ou plusieurs de ces éléments de remplissage sont réalisés dans un matériau dont la densité est inférieure à 0,5 comme le bois, la mousse de polyuréthane, la mousse phénolique. Le balsa a une densité de l'ordre de 0,1.

Dans une seconde alternative du premier mode de réalisation, un ou plusieurs de ces éléments de remplissage ont une structure alvéolaire de type nid d'abeille, de type carton ondulé. Dans ce dernier cas, les éléments ont toujours une densité inférieure à 0,5, mais le matériau dont ils sont faits peut avoir une densité supérieure à 0,5, comme l'aluminium ou le carton.

Sur l'exemple des figures 1A, 1B, des premiers éléments de remplissage de la partie à effet d'éloignement 7 prennent la forme d'un élément creux 7.1 destiné à loger la partie de blindage 5 et d'un bouchon de calage 7.2 destiné à obturer une partie de l'élément creux 7.1. On pourrait envisager que l'élément creux au lieu d'être monolithique, soit subdivisé en plusieurs sous éléments empilés les uns sur les autres par exemple.

Dans l'exemple décrit, l'élément creux 7.1 possède une paroi latérale 7.10 sensiblement en forme de cylindre de révolution associée à un fond 7.11. La paroi latérale 7.10 et le fond 7.11 délimitent un logement 7.12 pour la partie de blindage 5. Le logement 7.12 a une forme et des dimensions choisies pour caler latéralement la partie de blindage 5 lorsqu'elle repose sur le fond 7.11. La portion centrale 5.11 épaissie de la partie de blindage 5 contribue à ce calage, car elle repose ainsi sur un gradin 7.15 façonné dans la paroi latérale 7.10. A l'opposé du fond 7.11, la paroi latérale 7.10 se termine par une extrémité 7.13 qui délimite une ouverture 7.14 permettant d'insérer la partie de blindage 5 dans l'élément creux 7.1.

Le bouchon de calage 7.2 vient obturer le logement 7.12 au niveau de l'ouverture 7.14. Il possède une extrémité destinée à venir contre la partie de blindage 5 et dont la géométrie est conjuguée à celle de la partie de blindage de manière à caler en translation la partie de blindage 5 dans le logement 7.12.

Il est préférable pour confiner les premiers éléments de remplissage 7.1, 7.2 décrits précédemment au sein de la partie à effet d'éloignement 7, que celle-ci comporte des seconds éléments de remplissage 7.3, 7.4 prenant la forme d'une gaine externe 7.3 configurée comme un pot et un couvercle 7.4 qui se verrouille sur la gaine externe 7.3. Les premiers éléments de remplissage 7.1, 7.2 sont logés dans la gaine externe 7.3 avant de verrouiller le couvercle 7.4. Cette gaine externe 7.3 et son couvercle 7.4 peuvent avoir un rôle de protection des premiers éléments de remplissage 7.1, 7.2 vis-à-vis de l'environnement extérieur notamment de l'humidité, des frottements, etc.

La gaine externe 7.3 et le couvercle 7.4 assemblés l'un à l'autre ont une surface externe qui définit la surface externe de la partie à effet d'éloignement. Cette surface externe constitue également la surface externe de l'emballage au niveau de laquelle se fait la mesure de DED.

La gaine externe 7.3 et le couvercle 7.4 seront réalisés de préférence dans un des matériaux plastiques cités plus haut, plutôt qu'en carton ou en aluminium.

Bien sûr, cette gaine externe 7.3 et son couvercle 7.4 sont pris en en compte dans le calcul de la densité moyenne de la partie à effet d'éloignement 7.

Ici également, la densité moyenne est le rapport de la masse totale de la partie à effet d'éloignement sur son volume total. La masse totale est la masse de tous ses éléments de remplissage et le volume total est défini par l'espace compris entre les surfaces interne et externe de la partie à effet d'éloignement, telles que définies précédemment.

On considère que la cavité 2 de l'emballage selon l'invention ne peut accueillir qu'une source radioactive 1 ponctuelle ou quasi ponctuelle. Pour cela, la cavité 2 a une grande dimension d qui est inférieure à l'épaisseur e de la structure de protection radiologique 4.

Dans le contexte de la présente invention, l'épaisseur e de la structure de protection radiologique 4 appartient à un segment de droite S reliant un point B de la surface externe de l'emballage au centre de gravité G de la cavité 2. Cette épaisseur e vérifie la relation (1) :
e = e1+e2 avec e1 épaisseur de la partie de blindage 5 et e2 épaisseur de la partie à effet d'éloignement 7. Ces épaisseurs e1 et e2 appartiennent au segment de droite S. En fait e1 correspond à la partie du segment de droite S qui s'étend dans la partie de blindage 5 et e2 correspond à la partie du segment de droite S qui s'étend dans la partie à effet d'éloignement 7.

Selon l'invention, on va maintenant définir la condition sur l'épaisseur e de la structure de protection radiologique 4 et sur les épaisseurs e1, e2 des deux parties 5, 7 de la structure de protection radiologique 4. On ajuste les dimensions géométriques des deux parties 5, 7 de la structure de protection radiologique 4 pour que d'une part le critère de débit d'équivalent de dose au contact de l'emballage soit respecté et pour que la masse soit réduite par rapport à l'art antérieur.

Cet ajustement conduit à la relation (2) :
0,05 <e1/e < 0,25 en plus de la relation (1).

Les figures 2A1, 2A2, 2B1, 2B2, 2C1, 2C2, 2D1, 2D2 montrent des coupes longitudinale partielles et transversale d'emballages de l'art antérieur ou conforme à l'invention. Dans ces exemples, on a déterminé les épaisseurs e1 et e2 de sorte que le débit d'équivalent de dose au contact de l'emballage soit identique et quatre fois inférieur à celui qui est réglementaire. Sa valeur doit donc être inférieure ou égale à 0,5 mSv/h. Les proportions entre les différents éléments sont respectées. Sur les figures 2A2, 2B2, 2C2, 2D2 la source radioactive n'est pas présente dans la cavité.

Dans les exemples des figures 2, l'estimation du DED a été effectuée en négligeant l'atténuation par effet de blindage de la partie à effet d'éloignement. La densité moyenne de la partie à effet d'éloignement est considérée uniquement pour le calcul de la masse de l'emballage qui est réalisé en considérant que l'emballage prend une forme générale semblable à celle de la figure 1B.

On suppose que lors des calculs, la partie à effet d'éloignement, lorsqu'elle existe, est homogénéisée, c'est pour cela que l'on ne peut pas distinguer les premiers éléments de remplissage et les seconds éléments de remplissage.

On a représenté par une croix, un point quelconque de la surface externe de l'emballage qui borne le segment de droite permettant de déterminer l'épaisseure de la structure de protection radiologique.

Sur les figures 2A1, 2A2, il s'agit d'un emballage de l'art antérieur, la structure de protection radiologique 4 se limite uniquement à la partie de blindage 5. La cavité 2 pour la source radioactive 1 délimitée par la partie de blindage 5 est représentée au centre, s'étendant autour de l'axe longitudinal 6. La partie de blindage est réalisée en tungstène (densité 19,3). Son épaisseur e1 en regard de la source radioactive 1 et donc de la cavité 2 est de 50 mm. La cavité 2 a un diamètre de 10 mm.

La masse de l'emballage vaut 45 kg, ce qui ne répond pas au critère de masse que l'emballage de l'invention doit respecter. L'épaisseur e1 est mesurée sur le segment de droite S qui va de la croix au centre de gravité G de la cavité. Dans cet exemple, l'épaisseur e1 de la partie de blindage 5 correspond à l'écart entre la surface intérieure et la surface extérieure de la partie de blindage car le segment de droite S est sensiblement perpendiculaire à l'axe longitudinal 6. Les surfaces intérieure et extérieure de la partie de blindage sont sensiblement parallèles.

Sur les figures 2B1, 2B2, la structure de protection radiologique comporte de plus une partie à effet d'éloignement 7 qui entoure directement la partie de blindage 5. Les deux parties sont directement adjacentes, elles sont en contact l'une avec l'autre. La partie à effet d'éloignement 7 a une densité moyenne de 0,2. Cette densité moyenne n'est utilisée que pour le calcul de la masse de l'emballage. Il pourrait s'agir de la partie à effet d'éloignement du premier mode de réalisation ou du second mode de réalisation qui sera décrit ultérieurement en relation avec la figure 4.

Dans ce second exemple, la partie de blindage a une épaisseur e1 de 35 mm et la partie à effet d'éloignement une épaisseur e2 de 60 mm.

Les deux parties ne vérifient pas la relation (2) : $e = e 1 + e 2 = 95 mm$ et $0 , 05 < e 1 / e < 0 , 25$ $car e 1 / e = 0 , 37$

La masse de l'emballage vaut 32 kg et est encore trop importante pour que l'emballage puisse être manipulé par un seul opérateur. Il s'agit encore d'un emballage n'appartenant pas à l'invention.

Sur les figures 2C1, 2C2, la structure de protection radiologique comporte également la partie à effet d'éloignement 7 directement contigüe à la partie de blindage 5. La partie à effet d'éloignement 7 a une densité moyenne de 0,2. Dans ce troisième exemple, la partie de blindage 5 a une épaisseur e1 de 25 mm et la partie à effet d'éloignement une épaisseur e2 de 125 mm.

Les deux parties vérifient les relations (1) et (2) : $e = e 1 + e 2 = 150 mm$ et $0 , 05 < e 1 / e < 0 , 25$ $car e 1 / e = 0 , 17$

La masse de l'emballage vaut 21 kg et est conforme au critère de masse qui a été fixé. De plus, la plus grande dimension d de la cavité 2 est égale à 100 mm et est donc inférieure à l'épaisseur e de la structure de protection radiologique.

Sur les figures 2D1, 2D2, la structure de protection radiologique comporte également la partie à effet d'éloignement 7. Comme précédemment, elle a une densité moyenne égale à 0,2. Dans ce quatrième exemple, la partie de blindage 5 a une épaisseur e1 de 15 mm et la partie à effet d'éloignement 7 une épaisseur e2 de 200 mm.

Les deux parties 5, 7 vérifient la relation (2): $e = e 1 + e 2 = 215 mm$ et $0 , 05 < e 1 / e < 0 , 25$ $car e 1 / e = 0 , 07$

Néanmoins, on notera que la masse de l'emballage augmente à nouveau pour atteindre 29 kg, elle reste toutefois acceptable pour que l'emballage puisse être manipulé par un seul opérateur. La masse de la partie à effet d'éloignement a considérablement augmenté avec l'augmentation de son épaisseur e2, rendant l'emballage plus lourd.

On peut déduire de ces exemples, qu'il existe des valeurs optimales à combiner pour l'épaisseur de la partie de blindage et la partie à effet d'éloignement. Il ne suffit pas de réduire l'épaisseur de la partie de blindage et d'augmenter fortement l'épaisseur de la partie à effet d'éloignement pour parvenir à un emballage selon l'invention.

On a représenté sur la figure 3, d'une part la variation de la masse de l'emballage à vide en fonction de l'épaisseur de la partie de blindage et d'autre part du diamètre extérieur de l'emballage en fonction de l'épaisseur de la partie de blindage. Le diamètre de l'emballage est égal à la somme du diamètre de la cavité et du double de l'épaisseur de la structure de protection radiologique e des figures 2A à 2D. Les graphiques sont obtenus pour un DED au contact de l'emballage constant. Ces graphiques permettent de choisir aisément l'épaisseur de la partie de blindage (entre 15 et 25 mm) pour que la masse de l'emballage soit inférieure à 30 kg. On suppose ici aussi que le diamètre de la cavité est de 10 mm.

On va maintenant s'intéresser au second mode de réalisation de l'emballage selon l'invention en se référant à la figure 4. Sur cette figure 4, la partie de blindage 5 est similaire à celle décrite aux figures 1A, 1B. Elle ne sera pas décrite de nouveau. La partie à effet d'éloignement est maintenant référencée 70. Elle comporte des éléments structurels et de l'air. L'air représente de préférence au moins 70% du volume global de la partie à effet d'éloignement 70. Le volume global de la partie à effet d'éloignement s'entend comme le volume total de la partie à effet d'éloignement, comme définit précédemment.

Les éléments structurels sont réalisés, par exemple, en polyéthylène et plus particulièrement en polyéthylène haute densité PEHD (densité 0,94).

Parmi les éléments structurels, on peut prévoir une paire d'éléments de calage 71, 72 montés l'un dans l'autre et séparés par l'air 90.

Ces deux éléments de calage 71, 72 de la paire sont construits autour d'un axe longitudinal 6 et sont montés de manière coaxiale. Au moins l'élément de calage extérieur 71 est de forme tubulaire, l'autre référencé 72 et qualifié d'intérieur peut être également de forme tubulaire ou être plein. Sur la figure 4, il est représenté de forme tubulaire et est empli d'air 90.

L'élément de calage extérieur 71 est ouvert à l'une de ses extrémités au moins. Il comporte une paroi latérale 71.1 et une butée 73 qui fait saillie intérieurement depuis la paroi latérale 71.1. Dans ce mode de réalisation, la butée 73 prend la forme d'un plateau évidé. La butée 73 sert à caler en translation la portion centrale 5.11 de la partie de blindage 5. L'une des portions extrêmes 5.10 de la partie de blindage 5 passe à travers l'évidement du plateau 73 lorsque la partie de blindage 5 est montée dans l'élément de calage extérieur 71. Une épaisseur d'air 90 est présente entre la paroi latérale 71.1 de l'élément de calage extérieur 71 et la partie de blindage 5 sauf au niveau de la butée 73.

Les deux extrémités de l'élément de calage extérieur 71 peuvent être ouvertes. L'élément de calage intérieur 72 vient en appui contre la partie de blindage 5 au niveau de son autre portion extrême 5.10. Il est sans contact avec l'élément de calage extérieur 71 de la paire. Il contribue à maintenir la partie de blindage 5 bloquée en translation en butée contre le plateau évidé 73 lorsque l'on assemble les différentes parties de la structure de protection radiologique.

On prévoit également parmi les éléments structurels, un premier bouchon de calage 74 pour maintenir en position les deux éléments de calage 71, 12 de la paire, ce premier bouchon de calage 74 étant placé à l'opposé de la partie de blindage 5 vis-à-vis de l'élément de calage intérieur 72.

Pour améliorer l'effet d'éloignement et la résistance mécanique de l'emballage objet de l'invention, les éléments structurels peuvent également inclure un élément structurel supplémentaire qui est un élément de calage supplémentaire 76 de forme tubulaire, monté de manière coaxiale autour de la paire d'éléments de calage 71,72 mais à distance, de manière que de l'air 90 les sépare latéralement au moins localement. Cet élément de calage supplémentaire 76 comporte une paroi latérale 76.1 qui se termine par au moins une extrémité ouverte 76.2, cette dernière se trouvant du côté d'une extrémité ouverte de l'élément de calage extérieur 71 de la paire. Cet élément de calage supplémentaire comporte une butée 77 qui fait saillie intérieurement de la paroi latérale 76.1 pour caler l'élément de calage extérieur 71 de la paire d'éléments de calage. On prévoit de plus de munir l'élément de calage supplémentaire 76 d'une bague de guidage 78 qui fait saillie intérieurement de sa paroi latérale 76.1 pour maintenir sensiblement centrée la paire d'éléments de calage 71, 72 dans l'élément de calage supplémentaire 76.

Dans cet exemple, le premier bouchon de calage 74 s'étend latéralement jusqu'à l'extrémité ouverte 76.2 de l'élément de calage supplémentaire 76. Il vient l'obturer.

Dans l'exemple décrit, l'élément de calage supplémentaire 76 comporte une seconde extrémité ouverte 76.3. On prévoit, en outre, parmi les éléments structurels, un second bouchon de calage 75 qui vient fermer la seconde extrémité ouverte 76.2.

Ces éléments de calage 71, 72, 76 peuvent être extérieurement des cylindres de révolution ou des prismes, mais d'autres formes sont possibles. Dans l'exemple de la figure 4, les éléments de calage sont de plus en plus longs en se déplaçant depuis l'intérieur de l'emballage vers l'extérieur, ce qui permet que la source radioactive soit suffisamment éloignée de tout point quelconque de la surface externe de l'emballage.

On peut prévoir, en outre, pour confiner les éléments structurels précédemment décrits 71, 72, 74, 75, 76, encore d'autres éléments structurels additionnels tels une gaine externe 80 configurée comme un pot et un couvercle 81 qui se verrouille sur la gaine externe 80. Les éléments structurels 71, 72, 74, 75, 76 sont logés dans la gaine externe 80 avant de verrouiller le couvercle 81. Cette gaine externe 81 et son couvercle 82 peuvent avoir un rôle de protection des éléments structurels qu'elle loge vis-à-vis de l'environnement extérieur notamment de l'humidité, des frottements, etc.

Entre deux éléments de calage consécutifs, il y a une épaisseur d'air 90 qui contribue à l'effet d'éloignement et dont la densité est prise en compte, lors de la détermination de la valeur de la densité moyenne de la partie à effet d'éloignement. Ainsi sur la figure 4, on a représenté par une croix à la surface externe de la structure de protection radiologique, un point quelconque B de mesure du débit d'équivalent de dose. Cette croix est en regard de la cavité 2, au niveau de la portion centrale 5.2 de la partie de blindage 5. Les épaisseurs e, e1, e2, définies précédemment, sont matérialisées sur le segment de droite S qui relie la croix au centre de gravité G de la cavité 2.

Bien que plusieurs modes de réalisation de la présente invention aient été représentés et décrits de façon détaillée, on comprendra que différents changements et modifications pourront être apportés notamment aux éléments de remplissage contigus et aux éléments structurels sans sortir du cadre de l'invention.

## Revendications

1. Emballage de transport et/ou d'entreposage de matière radioactive (1) comprenant une structure de protection radiologique (4) comportant une partie de blindage (5) vis-à-vis d'un rayonnement émis par la matière radioactive, ayant une surface interne qui délimite une cavité (2) destinée à loger la matière radioactive, la structure de protection radiologique (4) comportant, en outre, une partie à effet d'éloignement (7, 70) de la matière radioactive vis-à-vis de l'extérieur de l'emballage, la partie de blindage (5) ayant une densité moyenne supérieure à 8 et la partie à effet d'éloignement ayant une densité moyenne inférieure à 0,5, la partie à effet d'éloignement (7, 70) entourant directement la partie de blindage (5), et ayant une surface externe qui est la surface externe de l'emballage, la structure de protection radiologique (4) possédant une épaisseur e appartenant à un segment de droite (S) reliant un point (B) de la surface externe de l'emballage au centre de gravité (G) de la cavité (2), **caractérisé en ce que** l' épaisseur e vérifie, pour tout point (B): $e = e 1 + e 2 et 0 , 05 < e 1 / e < 0 , 25$ avec e1 épaisseur de la partie de blindage (5), e2 épaisseur de la partie à effet d'éloignement (7), les épaisseurs e1, e2 appartenant au segment de droite (S).

2. Emballage selon la revendication 1, dans lequel la cavité (4) possède une plus grande dimension (d) qui est inférieure à l'épaisseur e de la structure de protection radiologique (4).

3. Emballage selon l'une des revendications 1 ou 2, dans lequel la partie de blindage (5) est réalisée à base de plomb, de tungstène ou d'uranium appauvri ou de leurs alliages, sa densité moyenne étant supérieure à 10.

4. Emballage selon l'une des revendications 1 à 3, dans lequel la densité moyenne de la partie à effet d'éloignement est inférieure à 0,3.

5. Emballage selon l'une des revendications 1 à 4, dans lequel la partie de blindage (5) comporte deux demi-coquilles (5.1, 5.2) destinées à être accolées.

6. Emballage selon l'une des revendications 1 à 5, dans lequel la partie à effet d'éloignement (7) est réalisée à partir d'éléments de remplissage contigus dont la densité est inférieure à 0,5.

7. Emballage selon la revendication 6, dans lequel un ou plusieurs de ces éléments de remplissage sont réalisés dans un matériau dont la densité est inférieure à 0,5 comme le bois, la mousse de polyuréthane, la mousse phénolique ou bien un ou plusieurs de ces éléments de remplissage sont réalisés dans un matériau dont la densité est susceptible d'être supérieure à 0,5, comme l'aluminium ou le carton, ces éléments de remplissage ayant une structure alvéolaire de type nid d'abeille ou de type carton ondulé.

8. Emballage selon l'une des revendications 6 ou 7, dans lequel les éléments de remplissage comportent un élément creux (7.1) destiné à loger la partie de blindage (5) et un bouchon de calage (7.2) destiné à obturer une partie de l'élément creux (7.1).

9. Emballage selon la revendication 8, dans lequel l'élément creux (7.1) est doublé extérieurement d'une gaine externe (7.3) et le bouchon de calage (7.2) est doublé extérieurement d'un couvercle (7.4) qui se verrouille sur la gaine externe, cette gaine externe et ce couvercle faisant partie des éléments de la partie à effet d'éloignement.

10. Emballage selon l'une des revendications 1 à 5, dans lequel la partie à effet d'éloignement comprend des éléments structurels (71, 72, 74, 75) et de l'air (90).

11. Emballage selon la revendication 10, dans lequel l'air (90) représente au moins 70% du volume global de la partie à effet d'éloignement.

12. Emballage selon l'une des revendications 10 ou 11, dans lequel les éléments structurels sont réalisés à base de polyéthylène, en particulier de polyéthylène haute densité.

13. Emballage selon l'une des revendications 10 à 12, dans lequel les éléments structurels comportent une paire d'éléments de calage (71, 72) de la partie de blindage (5) avec un élément de calage intérieur (72) et un élément de calage extérieur (71) montés l'un dans l'autre et séparés par de l'air (90).

14. Emballage selon la revendication 13 lorsqu'elle dépend de la revendication 5, dans lequel l'élément de calage extérieur (71) comporte une paroi latérale (71.1) et une butée (73) qui fait saillie intérieurement depuis la paroi latérale (71.1) pour caler la portion centrale (5.11) de la partie de blindage (5) tout en aménageant une épaisseur d'air (90) entre la paroi latérale (71.1) de l'élément de calage extérieur (71) et la partie de blindage (5).

15. Emballage selon la revendication 14, dans lequel l'élément de calage intérieur (72) vient en appui sur la partie de blindage (5) lorsque cette dernière est en butée contre la butée (73) de l'élément de calage extérieur (71).

16. Emballage selon l'une des revendications 10 à 15, dans lequel les éléments structurels incluent, en outre, un élément de calage supplémentaire (76) monté autour de la paire d'éléments de calage (71, 72) avec une paroi latérale (76.1) et une butée (77) qui fait saillie intérieurement de la paroi latérale (76.1) pour caler l'élément de calage extérieur (71) de la paire d'éléments de calage (71, 72).

17. Emballage selon la revendication 16, dans lequel l'élément de calage supplémentaire (76) comporte en outre une bague de guidage (78) qui fait saillie intérieurement de sa paroi latérale (76.1) pour maintenir sensiblement centrée la paire d'éléments de calage (71, 72) dans l'élément de calage supplémentaire (76).

18. Emballage selon l'une des revendications 10 à 17, dans lequel les éléments structurels comportent, en outre, un bouchon de calage (74) pour caler les éléments de calage (71, 72) de la paire l'un par rapport à l'autre au niveau de l'une de leurs extrémités.

19. Emballage selon la revendication 18, dans lequel le bouchon de calage (74) s'étend jusqu'à l'élément de calage supplémentaire (76) pour le caler par rapport à la paire d'éléments de calage (71, 72).

## Patentansprüche

1. Verpackung zum Transport oder/und zur Lagerung von radioaktivem Material (1), umfassend eine Struktur zum radiologischen Schutz (4), umfassend einen Abschirmungsabschnitt (5) gegenüber der von dem radioaktiven Material emittierten Strahlung, welcher eine Innenfläche aufweist, welche einen Hohlraum (2) begrenzt, welche dazu vorgesehen ist, das radioaktive Material aufzunehmen, wobei die Struktur zum radiologischen Schutz (4) ferner einen Abschnitt mit Beabstandungswirkung (7, 70) des radioaktiven Materials gegenüber dem Äußeren der Verpackung umfasst, wobei der Abschirmungsabschnitt (5) eine mittlere Dichte von größer als 8 und der Abschnitt mit Beabstandungswirkung eine mittlere Dichte von kleiner als 0,5 aufweist, wobei der Abschnitt mit Beabstandungswirkung (7, 70) den Abschirmungsabschnitt (5) direkt umgibt und eine Außenfläche aufweist, welche die Außenfläche der Verpackung ist, wobei die Struktur zum radiologischen Schutz (4) eine Dicke e besitzt, welche einer Strecke (S) zugehörig ist, welche einen Punkt (B) der Außenfläche der Verpackung mit dem Schwerpunkt (G) des Hohlraums (2) verbindet, **dadurch gekennzeichnet, dass** die Dicke e für jeden Punkt (B) erfüllt: $e = e 1 + e 2 und 0 , 05 < e 1 / e < 0 , 25 ,$ wobei e1 die Dicke des Abschirmungsabschnitts (5) ist, e2 die Dicke des Abschnitts mit Beabstandungswirkung (7) ist, die Dicken e1, e2 der Strecke (S) zugehörig sind.

2. Verpackung nach Anspruch 1, wobei der Hohlraum (4) eine größere Abmessung (d) aufweist, welche kleiner ist als die Dicke e der Struktur zum radiologischen Schutz (4).

3. Verpackung nach einem der Ansprüche 1 oder 2, wobei der Abschirmungsabschnitt (5) auf Grundlage von Blei, Wolfram oder abgereichertem Uran oder ihren Legierungen ausgeführt ist, wobei seine mittlere Dichte größer als 10 ist.

4. Verpackung nach einem der Ansprüche 1 bis 3, wobei die mittlere Dichte des Abschnitts mit Beabstandungswirkung kleiner als 0,3 ist.

5. Verpackung nach einem der Ansprüche 1 bis 4, wobei der Abschirmungsabschnitt (5) zwei Halbschalen (5.1, 5.2) umfasst, welche dazu vorgesehen sind, miteinander verbunden zu werden.

6. Verpackung nach einem der Ansprüche 1 bis 5, wobei der Abschnitt mit Beabstandungswirkung (7) ausgehend von angrenzenden Füllelementen ausgeführt ist, deren Dichte kleiner als 0,5 ist.

7. Verpackung nach Anspruch 6, wobei eines oder mehrere der Füllelemente aus einem Material ausgeführt sind, dessen Dichte kleiner als 0,5 ist, wie beispielsweise Holz, Polyurethanschaum, Phenolschaum, bzw. eines oder mehrere der Füllelemente aus einem Material ausgeführt sind, dessen Dichte größer sein kann als 0,5, wie beispielsweise Aluminium oder Karton, wobei die Füllelemente eine alveolare Struktur vom Bienenwabentyp oder dem Wellpappentyp aufweisen.

8. Verpackung nach einem der Ansprüche 6 oder 7, wobei die Füllelemente ein hohles Element (7.1) umfassen, welches dazu vorgesehen ist, den Abschirmungsabschnitt (5) aufzunehmen, sowie einen Halteverschluss (7.2), welcher dazu vorgesehen ist, einen Abschnitt des hohlen Elements (7.1) zu verschließen.

9. Verpackung nach Anspruch 8, wobei das hohle Element (7.1) außen durch eine äußere Hülle (7.3) gedoppelt ist und der Halteverschluss (7.2) außen durch einen Deckel (7.4) gedoppelt ist, welcher sich an der äußeren Hülle verriegelt, wobei die äußere Hülle und der Deckel einen Teil von Elementen des Abschnitts mit Beabstandungswirkung bilden.

10. Verpackung nach einem der Ansprüche 1 bis 5, wobei der Abschnitt mit Beabstandungswirkung strukturelle Element (71, 72, 74, 75) und Luft (90) umfasst.

11. Verpackung nach Anspruch 10, wobei die Luft (90) wenigstens 70% des globalen Volumens des Abschnitts mit Beabstandungswirkung ausmacht.

12. Verpackung nach einem der Ansprüche 10 bis 11, wobei die strukturellen Elemente auf Grundlage von Polyethylen ausgeführt sind, insbesondere auf Grundlage von hochdichtem Polyethylen.

13. Verpackung nach einem der Ansprüche 10 bis 12, wobei die strukturellen Elemente ein Paar von Halteelementen (71, 72) des Abschirmungsabschnitts (5) umfassen, mit einem inneren Halteelement (72) und einem äußeren Halteelement (71), welche ineinander angeordnet und durch Luft (90) getrennt sind.

14. Verpackung nach Anspruch 13, wenn dieser von Anspruch 5 abhängt, wobei das äußere Halteelement (71) eine laterale Wand (71.1) und einen Anschlag (73) umfasst, welcher von der lateralen Wand (71.1) nach innen vorspringt, um den zentralen Abschnitt (5.11) des Abschirmungsabschnitts (5) abzustützen, wobei eine Dicke von Luft (90) zwischen der lateralen Wand (71.1) des äußeren Halteelements (71) und dem Abschirmungsabschnitt (5) beibehalten wird.

15. Verpackung nach Anspruch 14, wobei das innere Halteelement (72) gegen den Abschirmungsabschnitt (5) in Anlage kommt, wenn letzterer gegen den Anschlag (73) des äußeren Halteelements (71) anschlägt.

16. Verpackung nach einem der Ansprüche 10 bis 15, wobei die strukturellen Elemente ferner ein zusätzliches Halteelement (76) umfassen, welches um das Paar von Halteelementen (71, 72) herum angeordnet ist, mit einer lateralen Wand (76.1) und einem Anschlag (77), welcher von der lateralen Wand (76.1) nach innen vorsteht, um das externe Halteelement (71) des Paars von Halteelementen (71, 72) zu halten.

17. Verpackung nach Anspruch 16, wobei das zusätzliche Halteelement (76) ferner einen Führungsring (78) umfasst, welcher von seiner lateralen Wand (76.1) nach innen vorsteht, um das Paar von Halteelementen (71, 72) in dem zusätzlichen Halteelement (76) im Wesentlichen zentriert zu halten.

18. Verpackung nach einem der Ansprüche 10 bis 17, wobei die strukturellen Elemente ferner einen Haltedeckel (74) umfassen, um die Halteelemente (71, 72) des Paars bezüglich einander auf dem Niveau von einem ihrer Enden zu halten.

19. Verpackung nach Anspruch 18, wobei der Haltedeckel (74) sich bis zu dem zusätzlichen Halteelement (76) erstreckt, um es bezüglich dem Paar von Halteelementen (71, 72) zu halten.

## Claims

1. Packaging for transporting and/or storing radioactive material (1) comprising a radiation protection structure (4) that comprises a portion (5) for shielding from radiation emitted by the radioactive material, having an inner surface that defines a cavity (2) intended to house the radioactive material, the radiation protection structure (4) comprising, furthermore, a portion (7, 70) that has an effect of distancing the radioactive material from the outside of the packaging, the shielding portion (5) having a mean density of more than 8 and the distancing-effect portion having a mean density of less than 0.5, with the distancing-effect portion (7, 70) directly enclosing the shielding portion (5), and having an outer surface which is the outer surface of the packaging, the radiation protection structure (4) having a thickness e belonging to a straight line segment (S) connecting a point (B) on the outer surface of the packaging to the center of gravity (G) of the cavity (2), **characterized in that** the thickness e satisfies, for any point (B): $e = e 1 + e 2 and 0.05 < e 1 / e < 0.25$ with e1 the thickness of the shielding portion (5), e2 the thickness of the distancing-effect portion (7), with the thicknesses e1, e2 belonging to the straight line segment (S).

2. Packaging according to claim 1, wherein the cavity (4) has a larger dimension (d) that is less than the thickness e of the radiation protection structure (4).

3. Packaging according to one of claims 1 or 2, wherein the shielding portion (5) is made from lead, tungsten or depleted uranium or of the alloys thereof, with its mean density being greater than 10.

4. Packaging according to one of claims 1 to 3, wherein the mean density of the distancing-effect portion is less than 0.3.

5. Packaging according to one of claims 1 to 4, wherein the shielding portion (5) comprises two half-shells (5.1, 5.2) intended to be placed side by side.

6. Packaging according to one of claims 1 to 5, wherein the distancing-effect portion (7) is carried out using contiguous filling elements of which the density is less than 0.5.

7. Packaging according to claim 6, wherein one or several of these filling elements are made from a material of which the density is less than 0.5 such as wood, polyurethane foam, phenolic foam or one or several of these filling elements are made from a material of which the density is able to be greater than 0.5, such as aluminum or cardboard, with these filling elements having a cell structure of the honeycomb or of the corrugated cardboard type.

8. Packaging according to one of claims 6 or 7, wherein the filling elements comprise a hollow element (7.1) intended to house the shielding portion (5) and a bracing stopper (7.2) intended to close off a portion of the hollow element (7.1).

9. Packaging according to claim 8, wherein the hollow element (7.1) is lined exteriorly with an outer cladding (7.3) and the bracing stopper (7.2) is lined exteriorly with a cover (7.4) which can be locked onto the outer cladding, with this outer cladding and this cover being part of the elements of the distancing-effect portion.

10. Packaging according to one of claims 1 to 5, wherein the distancing-effect portion comprises structural elements (71, 72, 74, 75) and air (90).

11. Packaging according to claim 10, wherein the air (90) represents at least 70% of the global volume of the distancing-effect portion.

12. Packaging according to one of claims 10 or 11, wherein the structural elements are made from polyethylene, in particular high density polyethylene.

13. Packaging according to one of claims 10 to 12, wherein the structural elements comprise a pair of bracing elements (71, 72) of the shielding portion (5) with an inner bracing element (72) and an outer bracing element (71) mounted one inside the other and separated by air (90).

14. Packaging according to claim 13 when it depends on claim 5, wherein the outer bracing element (71) comprises a lateral wall (71.1) and an abutment (73) that protrudes interiorly from the lateral wall (71.1) in order to brace the central portion (5.11) of the shielding portion (5) while still arranging a thickness of air (90) between the lateral wall (71.1) of the outer bracing element (71) and the shielding portion (5).

15. Packaging according to claim 14, wherein the inner bracing element (72) comes to bear on the shielding portion (5) when the latter is abutting against the abutment (73) of the outer bracing element (71).

16. Packaging according to one of claims 10 to 15, wherein the structural elements further include an additional bracing element (76) mounted around the pair of bracing elements (71, 72) with a lateral wall (76.1) and an abutment (77) that protrudes interiorly from the lateral wall (76.1) in order to brace the outer bracing element (71) of the pair of bracing elements (71, 72).

17. Packaging according to claim 16, wherein the additional bracing element (76) further comprises a guide ring (78) that protrudes interiorly from its lateral wall (76.1) in order to maintain the pair of bracing elements (71, 72) substantially centered in the additional bracing element (76).

18. Packaging according to one of claims 10 to 17, wherein the structural elements further comprise a bracing stopper (74) in order to brace the bracing elements (71, 72) of the pair one in relation to the other on one of their ends.

19. Packaging according to claim 18, wherein the bracing stopper (74) extends to the additional bracing element (76) in order to brace it in relation to the pair of bracing elements (71, 72).
